# EUROPÄISCHE PATENTSCHRIFT

(11) **EP 0 891 519 B1**
(45) Veröffentlichungstag und Bekanntmachung des Hinweises auf die Patenterteilung: **29.09.1999**
(21) Anmeldenummer: 97920575.4
(22) Anmeldetag: 02.04.1997
(51) Int. Cl.: F24C 15/20

(54) **VERFAHREN ZUM EINGRENZEN, ERFASSEN UND ABSAUGEN VON DUNST, STAUB ,SOWIE EINRICHTUNG ZUR DURCHFÜHRUNG DES VERFAHRENS**
PROCESS AND DEVICE FOR CONFINING, RETAINING AND SUCKING OFF FUMES, DUST AND APPRARATUS FOR PERFORMING THE METHOD
PROCEDE ET DISPOSITIF POUR CONFINER, RETENIR ET ASPIRER DES FUMEES, DES POUSSIERES ET APPAREIL POUR EMPLOYER CETTE METHODE

(30) Priorität: 04.04.1996 DE 19613513
(43) Veröffentlichungstag der Anmeldung: 20.01.1999
(73) Patentinhaber: Röhl-Hager, Hannelore, 93053 Regensburg (DE); Koppenwallner, Georg, Dr.-Ing. habil., 37191 Katlenburg-Lindau (DE); Koppenwallner, Georg Emanuel, 30167 Hannover (DE)
(72) Erfinder: Röhl-Hager, Hannelore, 93053 Regensburg (DE); Koppenwallner, Georg, Dr.-Ing. habil., 37191 Katlenburg-Lindau (DE); Koppenwallner, Georg Emanuel, 30167 Hannover (DE)
(74) Vertreter: Wasmeier, Alfons, Dipl.-Ing.
(86) Internationale Anmeldenummer: DE9700669
(87) Internationale Veröffentlichungsnummer: WO9738266

(56) Entgegenhaltungen:
- DE-A- 2 340 533
- DE-A- 3 918 870
- DE-C- 4 203 916
- US-A- 4 153 044
- PATENT ABSTRACTS OF JAPAN vol. 012, no. 229 (M-714), 29.Juni 1988 & JP 63 025430 A (MATSUSHITA SEIKO CO LTD), 2.Februar 1988,

## Beschreibung

Die Erfindung betrifft ein Verfahren und eine Einrichtung zur Eingrenzen, Erfassen und Absaugen von Dunst, Staub, die an Küchenherden, Kochstellen und industriellen Arbeitsstellen auftreten. Die Erfindung kann jedoch in weiterem Sinn auch für das Erfassen und Absaugen von anderen fluiden Medien, z.B. Lösungen, Dispersionen oder Suspensionen angewendet werden. Im besonderen betrifft die Erfindung Dunstabzugshauben für den Einsatz in der Küchentechnik und in der Reinraumtechnik.

Dämpfe, Stäube, Dunststoffe stellen in der Regel Schmutzstoffe dar, die aus einem fluiden Medium, insbesondere Luft, durch Absaugung über einen Filter, z.B. Dunstabzugshauben, aus dem Medienstrom entfernt werden sollen. Diese Stoffe treten häufig in sehr schnellen und turbulenten Strömungen auf. Eine reine Ansaugströmung ist in der Regel ungeeignet zum Erfassen solcher Strömungen, da sie weder in bezug auf Stärke, noch Struktur, noch Stabilität in der Lage ist, eine turbulente Strömung umzulenken und abzusaugen. Aus diesem Grunde wird der Absaug-Volumenstrom erheblich größer gewählt als der Schmutzstoff-Volumenstrom, oder es wird ein großer Absaugschirm verwendet, der über eine hohe Absaugleistung verfügt.

Aus der DE-PS 39 18 870 C2 ist ein Verfahren zum Verbessern des Ansaugströmungsfeldes einer Dunstabzugshaube bekannt. Ein nach unten gerichteter Freistrahl und ein zur Absaugfläche gerichteter Wandstrahl erzeugen miteinander zusammenwirkend einen Frontwirbel, dessen Strömungsfeld eine aerodynamsiche Wand um die Dunstabzugshaube erzeugen soll.

Aus der DE 42 03 916 C1 ergibt sich ein Verfahren, die Blasströmung nach DE 39 18 870 so zu gestalten, daß sie mit höherer Eigenstabilität und helikal ausgebildet wird und den Frontwirbel an den Seiten der Dunstabzugshaube weiterführt. Nachteilig bei beiden vorgenannten Methoden ist insbesondere der aufwendige Aufbau einer Doppelschlitzdüse für die Erzeugung des Frontwirbels und des Wandstrahles sowie das Problem, den Frontwirbel an den Ecken von Dunstabzugshauben abzuleiten.

Aus DE-A- 33 04 262 ist eine Rezirkulationshaube bekannt, bei der aus der Druckkammer der Haube über das Gebläse durch einen vorderen und seitliche Ausblaseschlitze Luft schräg nach unten in Form eines geradlinigen Ausblasstrahles gegen die Arbeitsfläche geblasen wird. Der Ausblasstrahl ist hierbei ein reiner Freistrahl, der leicht nach vorne geneigt mit geradlinigem Verlauf bis zur Staulinie am Herd nach unten strömt und beim Auftreffen auf die Herdplatte zu einem größeren Teil nach innen und zu einem kleineren Teil nach außen umgelenkt wird. Der nach innen umgelenkte Teil unterstützt dabei die Ansaugwirkung des Gebläses, der nach außen umgelenkte Teil wird durch die Saugwirkung des Gebläses dem Aufstrom im Rezirkulationsbetrieb zugemischt. Das Strömungsfeld einer derartigen Rezirkulationshaube ist bis zur Arbeitsfläche hin geradlinig orientiert und bildet zusammen mit dem nach unten langsamer werdenden Freistrahl den sogenannten "Luftschleier" und auf der Arbeitsplatte eine "Staulinie". Dieser Luftschleier ist ein gerader Strahl im Raum, der Schadstoffelemente mitreißt.

Aus der Meteorologie ist der Begriff der "Front" als eine Grenze zwischen unterschiedlichen Luftmassen bekannt. Eine Front ist ein stark konvergenter Strömungsbereich, an dem extreme Gradienten, z.B. von Temperatur oder Feuchte, vorzugsweise in der Nähe von Begrenzungsflächen, wie dem Boden oder einer Wand auftreten können. Eine derartige Front wird auch im Falle vorliegender Erfindung als Strömungsbereich zwischen dem Dunstabschnitt und dem Ausblasbereich der Abzugshaube erzeugt.

Aufgabe der Erfindung ist, das Ansaugströmungsfeld an einer Abzugshaube für Dämpfe, Stäube und Dunststoffe so zu verbessern, daß Dunst, Dampf und/oder Staub und Umge-bungsluft voneinander getrennt werden und dabei eine Front entsteht.

Dies wird gemäß der Erfindung mit einem Verfahren nach dem Kennzeichen des Anspruches 1 sowie mit einer Abzugshaube mit den Merkmalen des Kennzeichens des Anspruches 13 erreicht. Weitere Ausgestaltungen der Erfindung sind Gegenstand der Unteransprüche.

Hierzu wird ein im Bereich der Haubenvorderkante austretender Blasstrahl in eine zur Ansaugfläche hin gerichtete Bewegung umgelenkt und in einen Wirbel oder eine gekrümmte Scherströmung bzw. Scherschicht umgeformt. Ein Wirbel besteht im Idealfall aus einem starr rotierenden Kern, der von einer Scherschicht oder Scherströmung umgeben ist. Ausschlaggebend für die Erzeugung einer Front ist, daß diese Scherströmung ein die Front erzeugendes, konvergentes Strömungsfeld aufbauen kann, wenn die Strömung auf eine Wand oder auf eine Gegenströmung auftrifft. Mit der Erfindung werden sowohl Frontwirbel als auch Wirbel- bzw. Scherströmungen erzeugt, und Einrichtungen vorgeschlagen, die eine auf der Unterseite der Abzugshaube ausgebildete Front stabiler und wirksamer aufbauen und desweiteren helikale Ansaugströmungen erzeugen.

Die Umlenkung eines Strahls zur Erzielung einer gekrümmten Wirbel- bzw. Scherströmung wird gemäß vorliegender Erfindung auf unterschiedliche Weise erreicht.
1. Eine direkte Saugwirkung wirkt auf einen Strahl ein. Der Strahl wird an der Haubenvorderkante in den Bereich unterhalb der Haube ausgeblasen und durch eine tiefer im inneren Randbereich der Haube ausgebildete Spaltabsaugung zur Haubenunterseite umgelenkt. Dabei hängt die optimale Orientierung des Strahles von der Stärke und dem Abstand der Randabsaugung vom Blasschlitz ab. Zweckmäßigerweise ist der Strahl im Winkel von +/- 30° zur Vertikalen orientiert, um eine einwandfreie Erzeugung eines Frontwirbels und einer Front zu erzielen. Die Öffnung des Ansaugschlitzes ist zur Haubenmitte hin vorgesehen. Austrittsöffnung und Ansaugöffnung sind in der einfachsten Ausführungsform durch eine gerade Fläche voneinander getrennt, wobei der Abstand sich nach dem Krümmungsradius richtet. Die Ansauggeschwindigkeit liegt in der Größenordnung der Ausblasgeschwindigkeit und beträgt z.B. 3-5 m/sec. Dem Ansaugschlitz kann eine Mulde vorgelagert sein, die als Auffangmulde und als Umlenkvorrichtung für den angesaugten Freistrahl und die von diesem Freistrahl mitgerissenen Dunstelemente dient.
2. Die Strahlumlenkung wird durch Wirkung des Coandaeffektes auf einen Wandstrahl über einer gekrümmten Oberfläche bzw. durch schräges Ausblasen über eine ebene Fläche erzielt. Die auf einen Freistrahl einwirkende krümmende Saugwirkung kann auch vom Freistrahl selbst erzeugt werden, indem das Ausblasen über eine gekrümmte Oberfläche erfolgt. Ein solcher Strahl haftet auf der gekrümmten Oberfläche an und wird bis zu 240° umgelenkt. Dieser Effekt ist als Coandaeffekt bekannt und erzeugt eine Wirbelströmung bzw. Scherströmung. Die gekrümmte Oberfläche übernimmt dabei teilweise oder ganz die Funktion eines Wirbelkernes. Wenn in der Krümmung eine Abrißkante vorgesehen wird, kann an dieser Abrißkante ein Wirbel erzeugt werden. Über ein Kreisprofil oder ein Teilkreisprofil in horizontaler Richtung wird der Strahl nach außen gerichtet und erzeugt dort eine Strömung, die auf der Haubenunterseite gegen das Haubeninnere gerichtet ist. Damit ein solcher Wandstrahl an einer gekrümmten Oberfläche besser haftet, kann eine Grenzschichtabsaugung in den Ablösebereichen der Strömung von der Oberfläche vorgesehen werden.
   Eine weitere Möglichkeit, einem Strahl einen krummlinigen Verlauf zu geben, besteht darin, ihn in einem Winkel a zur Austrittsrichtung auf eine schräggestellte Platte, ein entsprechend geneigtes Profil oder eine Krümmung auszublasen, wenn der Strahl sich in einem Winkel von 0 < α < 50° an die Platte anlegt. Dies ist im Falle einer angeströmten Platte für den angegebenen Winkelbereich möglich. Das Anlegen des Strahls erfolgt in einem Abstand von 5 - 30 % der Dicke des Ausblasschlitzes hinter dem Schlitz in einem Winkel von 25° < α < 30°.
   Eine andere Möglichkeit der Strahlumlenkung besteht darin, daß das Ausblasen auf eine gerade Oberfläche in tangentialer Richtung erfolgt, d.h., daß α = 0° und der Strahl ein Wandstrahl ist. An diese gerade Oberfläche schließt eine Krümmung oder ein Profil an, um eine entsprechende Strömung zu erzeugen. Wird z.B. ein halbkreisförmiges, kreissegmentförmiges, profiliertes oder in sonstiger Weise gekrümmtes Stück zwischen den vertikalen Blasstrahl und den horizontalen Wandstrahl einer Düse nach DE 39 18 870 C2 eingesetzt, wird damit auch die Wirkung des erfindungsgemäßen Verfahrens verbessert, da der Kern des erzeugten Frontwirbels nicht oder nur zum Teil aufgebaut werden muß. Deshalb kann ein größerer Anteil des Strahles in eine eine Front erzeugende Wirbelströmung umgesetzt werden.
3. Eine weitere Möglichkeit der Strahlumlenkung ergibt sich dadurch, daß ein an der Haubenvorderkante austretender Freistrahl so gegen ein Profil gerichtet wird, daß der Strahl in Richtung zur Haubenunterseite und zum Haubeninneren umgelenkt wird, wodurch eine gekrümmte Wirbel- oder Scherströmung erzeugt wird. Diese Strahlumlenkung zur Haubenunterseite entspricht der Wirkung eines Flugzeugvorflügels, der bei hohen Anstellwinkeln die Anströmung zum Tragflügelprofil hin lenkt.
4. Eine vierte Möglichkeit der Strahlumlenkung besteht darin, daß die Erzeugung eines Frontwirbels oder einer frontwirbelartigen Strömung nach den vorstehenden Möglichkeiten 2. und 3. wahlweise mit einer Randabsaugung nach 1. kombiniert wird, wobei in diesem Fall auf eine Flächenabsaugung verzichtet werden kann.

Werden mehrere Gebläse für eine Dunstabzugshaube verwendet, können entweder alle Gebläse im Absaugbetrieb verwendet und ein Teil der Absaugluft für den Strahl abgezweigt werden, oder aber es werden getrennte Gebläse für die Absaugung oder Gebläse für das Ausblasen eingesetzt. Erstere Methode ist bei der Verwendung eines einzigen Gebäses von selbst gegeben, wobei hier im Abluftbetrieb der Nachteil besteht, daß die Luftmenge für den Strahl vom Leitungswiderstand der Abluftleitung abhängt. In diesem Fall sollte das Verhältnis von Strahlvolumenstrom zu Abluftvolumenstrom je nach der benutzten Abluftleitung durch Drosseln im Abluftkanal und im Blasluftkanal eingestellt werden, so daß sich diese Methode für Hauben im Umluftbetrieb anbietet, wobei die angesaugte Luft in den Blasstrahl und in den Umluftstrom aufgeteilt wird; die Umluft kann dabei ähnlich wie bei normalen Umlufthauben in den Bereich oberhalb der Haube ausgeblasen werden.

Im zweitgenannten Fall können Drosseln entfallen, weil zwischen Absauggebläse und Gebläse für die Strahl- und Fronterzeugung, das als Wirbelgebläse bezeichnet wird, unterschieden wird. Ein Wirbelgebläse saugt ab, bläst aber durch den Ausblasschlitz wieder aus. Der entsprechende Volumenstrom ist gerätespezifisch. Ein Wirbelgebläse kann sowohl über einen Flächenfilter als auch über die Randabsaugung oder aus der Umgebung oberhalb der Haube absaugen, und ein Absauggebläse kann über beide Absaugungen betrieben werden.

Das Ansaugströmungsfeld kann durch entsprechende konstruktive Ausgestaltungen verbessert werden. Eine Möglichkeit besteht in der Homogenisierung der Strömung. Ist die Haubengrundform kreissegmentförmig, ellipsoidsegmentförmig oer hat eine anders gestaltete, gekrümmte Form, ist der Frontwirbel durchgehend und wird nicht durch Ecken oder scharfe Kanten gestört, die nur an den Wandanschlüssen der Abzugshaube vorhanden sind. Eine ringförmig geschlossene Grundform ohne seitliche Begrenzung und Störung des Frontwirbels ist besonders für Insel-Dunstabzugshauben geeignet. Dies gilt grundsätzlich für alle Absaugverfahren, die mit einer Wirbelströmung oder einem Frontwirbel zur Erzeugung einer Front längs der Haubenvorderkante arbeiten.

Bei eckigen bzw. rechteckförmigen Abzugshauben mit Randabsaugung ist es zweckmäßig, die Ansaugströmung teilweise zu unterbrechen, um U-wirbelförmige Absaugzellen zu erhalten und die Frontlänge zu vergrößern. Die Breite dieser Unterbrechungen liegt in der Größenordnung des zwei- bis zwanzigfachen der Dicke des Ansaugschlitzes, während die Länge der Ansaugöffnungen in der Größenordnung vom zwei- bis dreißigfachen der Dicke des Ansaugschlitzes liegt. Die Länge der Unterbrechungen und Öffnungen entlang der Absaugkante kann entweder durchgehend gleich groß oder auch unterschiedlich sein.

Bei Dunstabzugshauben und ähnlichen Absaughauben ohne Randabsaugung kann die auf die Filterfläche gerichtete Strömung durch zungen- oder wellenförmige Ausbildungen der Ansaugfläche strukturiert sein. An den Stellen, an denen eine Zunge näher am Haubenrand positioniert ist, entsteht ein Konvergenzbereich, während an den Stellen, an denen eine Lücke zwischen zwei benachbarten Zungen vorhanden ist, an der Haubenunterseite ein Divergenzbereich entsteht. Jeder Zunge ist ein Längswirbelpaar zugeordnet, das aus den benachbarten Lücken an der Haubenunterseite zur Zunge und Absaugung hin dreht.

Wird bei einer eine Front erzeugenden Abzugshaube eine Blasströmung verwendet, kann diese durch eine zusätzliche Wellung des Haubenrandes und des Ausblasschlitzes geformt werden. Dies geschieht in der Weise, daß die Strömung bei der Umlenkung an der Haubenvorderseite jeweils eine Komponente zur Mittellinie der Ausbuchtung erhält. Die Ausbuchtungen bzw. Wellenberge sind Konvergenzbereiche, die Wellentäler Divergenzbereiche unterhalb der Haube. Dadurch ergeben sich Längswirbel in der Strömung.

Bei einer speziellen Ausführungsform einer Dunstabzugshaube nach der Erfindung mit Coandaeffekt und rechteckförmiger Haubengrundfläche hat es sich als zweckmäßig herausgestellt, die Ausblasöffnung von der Haubenvorderkante weg nach innen (zur Haubenmitte zu) zu versetzen, um die Ansaugwirkung des Strahles unter dem Vorbau auf den vorderen Halbraum unterhalb der Abzugshaube zu begrenzen. Im Vergleich zu einer Ausblasöffnung direkt an der Haubenvorderkante wird dadurch die Ansaugwirkung des Strahls verstärkt. Der Abstand hierfür beträgt bei einer speziellen Ausführungsform z.B. 50 mm. In der Regel ist es ausreichend, nur an der Vorderseite der Haube auszublasen, wobei der Ausblasschlitz z.B. 4 - 5 mm, die Ausblasgeschwindigkeit z.B. 2 - 3 m/sec und der Rohrdurchmesser z.B. 38 mm beträgt. An den seitlichen Begrenzungen des überblasenen Rohres bilden sich dabei Längswirbel aus, die das Entweichen des Dunstes an den seitlichen Rändern der Abzugshaube unterdrücken. Damit eine einwandfreie und gute Auswirkung dieser Längswirbel erreicht wird, sollen diese ebenfalls unter einer Abschirmung angeordnet sein. Das Ende des Ausblasschlitzes und des Rohres muß deshalb auch von den seitlichen Rändern um etwa 50 mm beabstandet sein. Beim Umluftbetrieb ist es zweckmäßig, den Teil der Umluft, der nicht über die Krümmung ausgeblasen wird, möglichst langsam und großflächig austreten zu lassen. Diese Austrittsstelle ist möglichst weit entfernt von der Haubenvorderseite vorzusehen, da diese Strömung ebenfalls eine Sogwirkung auf den Dampf ausüben kann, wodurch der Haubenbetrieb entscheidend verschlechtert wird.

Nach einer weiteren speziellen Ausführungsform der Erfindung ist die Abzugshaube so ausgebildet, daß zwei oder mehr Blasstrahlen mit jeweils einer eine gekrümmte Scherströmung erzeugenden Vorrichtung vorgesehen sind, die parallel zueinander arbeiten, wobei ein Blasstrahl im Inneren der Abzugshaube in zwei getrennte Strahlen aufgeteilt wird, die sich am Haubenrand in ihrem seitlichen Krümmungsbereich überlappen, derart, daß die äußere gekrümmte Wand kürzer ist als die innere gekrümmte Wand, so daß zwei voneinander beabstandete Scherströmungen erzielt werden.

Eine spezielle Ausführungsform der Erfindung betrifft eine Coandawirbelhaube, bei der die Ausblasöffnung von der Haubenvorderkante nach hinten verlegt bzw. beabstandet ist. Hierdurch wird erreicht, daß die Ansaugwirkung des Strahles unter dem Vorbau auf den Halbraum begrenzt wird, und daß im Vergleich zu einer Ausblasöffnung direkt an der Haubenvorderkante die Ansaugwirkung des Strahles verstärkt wird. Hierbei ist es ausreichend, nur an der Vorderseite der Haube auszublasen. Dabei bilden sich an den seitlichen Begrenzungen des überblasenen Rohres Längswirbel, die ein Entweichen des Dunstes an den Seitenrändern der Haube verhindern - bei vergleichbaren bekannten Anordnungen wurden diese Längswirbel durch spezielle Umlenkvorrichtungen erzeugt. Für eine gute Ausbildung dieser Längswirbel ist entscheidend, daß diese unterhalb einer Abschirmung ausgebildet werden. Das Ende des Ausblasschlitzes und des Rohres muß deshalb auch von den Seitenrändern beabstandet vorgesehen sein. Bei Umluftbetrieb ist es zweckmäßig. den Teil der Umluft, der nicht über die Krümmung ausgeblasen wird, möglichst langsam und großflächig austreten zu lassen. Die Austrittsstelle soll dabei möglichst weit von der Haubenvorderkante beabstandet sein, da diese Strömung ebenfalls eine Sogwirkung auf den Dunst bzw. Dampf ausüben kann, was die Funktion der Haube verschlechtern würde.

Eine weitere Ausgestalung der Erfindung betrifft eine Kombination von Frontalwirbeln mit Randabsaugung, wodurch eine Verbesserung der Absaugwirkung erreicht wird. Bei Frontalwirbelhauben mit Randabsaugung wird zwischen Blaskanten und Saugkanten einer Dunstabzugshaube unterschieden. Die Blaskante ist eine Kante, an der ausgeblasen wird, um eine frontale, zu den Absaugöffnungen gerichtete Strömung zu erzeugen. Eine Saugkante ist eine Kante, an der abgesaugt wird. Die Kanten einer Dunstabzugshaube können als Blaskanten, Blas- und Saugkanten, Saugkanten oder lediglich Seitenkanten (ohne Funktion als Blas- oder Saugkanten) sein.

Die Randabsaugung arbeitet entweder mit einem streifenförmigen Flächenfilter am Rand oder einem Schlitz am Rand, wobei der Filter hinterhalb dieses Schlitzes angeordnet ist.

Häufig ist bei Dunstabzugshauben der bauliche Aufwand, entlang aller Haubenkanten bzw. entlang des gesamten Haubenumfangs eine Vorrichtung zur Erzeugung eines Frontwirbels anzubringen, nicht gerechtfertigt. In diesen Fällen wird lediglich eine Haubenkante oder ein Teil des Haubenumfangs mit Ausblasöffnungen versehen. Die Randabsaugung wird dabei zweckmäßigerweise so gestaltet, daß entlang eines Spaltes eine sehr hohe Ansauggeschwindigkeit in der Größenordnung der Blasströmung erzeugt wird. Der Kanal erweitert sich, um die Luftgeschwindigkeit beim Durchströmen des Filters möglichst gering zu halten. Es ist jedoch auch eine wandförmige Flächenabsaugung an den Rändern anstelle der Schlitzabsaugung möglich.

Eine Verbesserung der Strömung an den Ecken bzw. am Ende der Ausblasvorrichtungen zur Erzeugung eines Frontalwirbels wird gemäß der Erfindung erreicht durch
a) Profilierung der Ausblasvorrichtung,
b) Grenzschichtabsaugung,
c) geeigneter Positionierung der Absaugflächen,
d) Verwendung eines Haftstrahles.
e) Verwendung eines Wirbelrohres.

Die Ausblasströmung einer Frontalwirbelhaube ist an den seitlichen Begrenzungen der Ausblasschlitze nicht mehr "quasi zweidimensional". Die Erfahrung zeigt, daß die Strömung dort nicht mehr so gut wie an der Haubenunterkante anliegt, und bisweilen etwas nach unten gerichtet ist. Um die Strömung an den Ecken möglichst gut anliegen zu lassen und stabiler zu gestalten, können folgende Vorkehrungen getroffen werden: Die Oberfläche der überströmten Krümmung wird zum Ende der Ausblasöffnung hin zunehmend flacher profiliert, so daß die Tendenz der Strömung zum Ablösen durch diese Formgebung zunehmend vermindert wird. Dies entspricht der Schränkung bei einem Tragflügel, bei dem der Einstellwinkel des Profils nach außen hin abnimmt bzw. die Profilform sich nach außen ändert (geometrische und aerodynamische Schränkung). Im Fall eines frei umströmten Profilkörpers kann diese Schränkung entsprechend dem Profil des Tragflügels erfolgen.

Bei einer weiteren Ausführungsform der Erfindung ist ein umströmtes Rohr vorgesehen, bei dem die Profilierung außen als gerade Fortsetzung einer Tangente an die Krümmung erfolgt, während im Inneren der Ausblasvorrichtung diese Fortführung zunehmend stärker verkürzt wird. Der Übergang zum Rohr wird möglichst glatt modeliert.

Nach einer weiteren Methode sind zur seitlichen Stabilisierung der Strömung seitliche Absaugöffnungen in der Nähe der Enden der Ausblasvorrichtung vorgesehen. Desweiteren kann an den Enden der Ausblasvorrichtung eine Grenzschichtabsaugung vorgenommen werden.

Eine weitere Alternative besteht darin, einen zweiten Wandstrahl auszublasen, der in Verbindung mit einem umströmten Rohr als Haftstrahl wirkt. Dies entspricht einem Doppelstrahl-Prinzip. Das Rohr weist seitlich im Haubeninneren einen Einlaß für die Luft des Haftstrahles auf. Unterhalb der Haube ist ein Schlitz ausgebildet, aus dem der Haftstrahl austritt. Durch entsprechende Positionierung der Einlaß- und Auslaßöffnungen sowie durch Umlenkvorrichtungen kann dieser Haftstrahl nach innen gerichtet werden.

Die Fortführung des Frontalwirbels bzw. der gekrümmten Scherströmung über einen zusätzlich erzeugten Längswirbel an den Enden der Ausblasvorrichtung stellt eine weitere Alternative dar. Die Stabilisierung der Blasströmung durch Schränkung, Grenzschichtabsaugung in der Nähe der Absaugfläche oder durch einen Haftstrahl läßt sich auch an anderen kritschen Stellen der Ausblasvorrichtung einsetzen.

Mit der Erfindung wird ferner eine Absaugvorrichtung in Form eines sogenannten Wirbelrohres vorgeschlagen, bei dem eine radiale und eine achsiale Strömung immer mehr zusammengeführt werden, wodurch diese Strömung beim Austritt zu einem rotierenden Strahl geformt wird. Eine solche Strömung ist als Fortführung einer Ausblasströmung geeignet. An der Außenseite eines umströmten Rohres kann ein Wirbelstrom angeordnet sein. Das Rohr bildet gleichzeitig die Luftzuführung für das Wirbelrohr. Die Luft für das Wirbelrohr stammt ebenfalls aus dem Blasraum der Haube und gelangt durch die Öffnung in dem Rohr über den Einlaß in das Wirbelrohr. Der aus der Austrittsöffnung strömende Strahl wird zu den Absaugflächen hingelenkt. Ist der Austritt des Wirbelrohres nicht zentrisch im Kegelstumpf ausgebildet, folgt der Austritt unterhalb des Haubenbodens. Das Wirbelrohr kann jedoch auch schräg nach unten in den Raum unterhalb des Haubenbodens gerichtet sein, und der Kegelstumpf, der zur Konvergierung der Strömung dient, kann in die gewünschte Richtung weisen. Der Drehsinn des Frontalwirbels und des Längswirbels ist so beschaffen, daß der Längswirbel eine Fortführung des Frontalwirbels an den Ecken darstellt. Ein Wirbelrohr ist besonders geeignet, um bei eckigen Abzugshauben die frontale Strömungsstruktur an den Seiten fortzuführen. Es kann jedoch auch bei halbringförmigen Hauben angewendet werden, wobei der umströmte Hohlkörper, z.B. ein Rohr in ein Wirbelrohr übergehen kann.

Weitere Möglichkeiten, um die Strömung an den Seiten der Dunstabzugshaube stabiler zu gestalten, werden dadurch erreicht, daß die Dicke des Ausblasspaltes nach außen hin allmählich verringert wird, so daß das Verhältnis von Spaltdicke zu Krümmungsradius abnimmt. Aus Untersuchungen das Coanda-Effektes ist bekannt, daß der Umlenkwinkel der Strömung um so größer wird, je kleiner dieses Verhältnis gewählt wird. Eine weitere Methode besteht darin, den Radius des umströmten Kreisprofiles bei konstanter Dicke des Ausblasschlitzes nach außen zu vergrößern. Das überblasene Profil bzw. die Art des Ausblasens über der Ausblasvorrichtung muß dabei nach außen ein längeres Anliegen der Strömung ermöglichen. Diesem Prinzip folgt auch die oben angesprochene Profilierung der Ausblasvorrichtung. Grundsätzlich muß die Ausblasvorrichtung also in geeigneter Weise geschränkt werden, z.B. durch Profilieren oder analog zu der geometrischen Schränkung bei einem Flugzeugtragflügel.

Nachstehend wird die Erfindung in Verbindung mit der Zeichnung anhand von Ausführungsbeispielen erläutert. Es zeigen:
- Fig. 1: eine Prinzipdarstellung der Erzeugung einer Front durch Frontwirbel,
- Fig. 2: eine Prinzipdarstellung der Erzeugung einer Front durch eine Wirbel- bzw. Scherströmung,
- Fig. 3: eine Prinzipdarstellung einer Haubenvorderseite mit Blasstrahl und Randabsaugung,
- Fig. 4: eine Prinzipdarstellung einer Abzugshaube mit Blasstrahl, Randabsaugung, Absaugmulde und Flächenabsaugung,
- Fig. 5: eine Prinzipdarstellung einer Haubenvorderseite mit gekrümmter Blasstrahlführung und mit Grenzschichtabsaugung,
- Fig. 6: eine Prinzipdarstellung einer Haubenvorderseite mit schräger Blasstrahlführung und mit Abrißkante,
- Fig. 7: eine Prinzipdarstellung einer Haubenvorderseite mit Blasstrahlführung über eine vertikale und anschließende gekrümmte Fläche,
- Fig. 8: eine Prinzipdarstellung einer Dunstabzugshaube mit gekrümmter Blasstrahlführung, mit Absaugmulde, mit Randabsaugung und Absaugringkanal,
- Fig. 8a: eine Aufsicht auf die Darstellung nach Fig. 8 längs der Schnittlinie A-A,
- Fig. 9: eine Haubenanordnung mit gemeinsamem Ansaugraum für Wirbelgebläse und Absauggebläse mit Freistrahlabsaugung über einen Profilkörper,
- Fig. 10a, 10b und 10c: eine halbkreisförmige, eine kreisförmige und eine halbellipsenförmige Grundform einer Dunstabzugshaube mit jeweils umgebender Front.
- Fig. 11: eine Dunstabzugshaube mit Randabsaugung und Unterbrechungen im Ansaugspalt,
- Fig. 11a: eine Aufsicht auf die Darstellung nach Fig. 11,
- Fig. 12: eine zungenförmige Absaugfläche zur Ausbildung von Konvergenz- und Divergenzbereichen,
- Fig. 13: eine Darstellung der Haubenvorderkante und des Ausblasschlitzes mit Wellung im Seitenschnitt,
- Fig. 13a: die Darstellung der Fig. 13 in einer Ansicht von unten,
- Fig. 14: eine schematische Darstellung einer Dunstabzugshaube mit Coandaeffekt in seitlicher Schnittdarstellung,
- Fig. 15: eine Dunstabzugshaube mit Coandaeffekt in Schnittansicht von vorne,
- Fig. 16: eine schematische Darstellung eines Haubenvorderrandes mit Doppelblasstrahl in seitlicher Schnittansicht,
- Fig. 17: eine abgeänderte Ausführungsform einer Haube nach den Figuren 14 und 15,
- Figuren 18a - 18c: weitere Ausführungsfomen von Hauben mit Randabsaugung,
- Figuren 19a - 19c: Prinzipdarstellungen von Dunstabzugshauben unterschiedlicher Ausführung mit gekrümmten Scherströmungen zur Erzeugung einer Front,
- Fig. 20: eine Prinzipdarstellung eines Ausführungsbeispiels eines umströmten Profilkörpers als Rohr,
- Fig. 21: eine weitere Ausgestaltung eines umströmten Rohres mit zweitem Wandstrahl,
- Fig. 22: eine andere Ausführungsform eines umströmten Rohres mit Wirbelrohr, und
- Fig. 23: eine Prinzipdarstellung eines Wirbelrohres für eine halbrunde Haube.

Nach Fig. 1 wird eine Front 1 um eine Dunstabzugshaube, deren Unterseite mit 8 bezeichnet ist, durch einen Frontwirbel 2 erzeugt, während in Fig. 2 die Front 1 durch eine gekrümmte Scher- bzw. Wirbelströmung 3 erzeugt wird. Die Fig. 1 und 2 zeigen den Unterschied in einer Dunstabzugshaubenanordnung zwischen einem Frontwirbel 2 und einer gekrümmten Scher- bzw. Wirbelströmung 3, wie sie beim Umströmen einer gekrümmten Fläche 4 auftritt. Die schematischen Strömungsprofile 5 (Fig. 1) und 6 (Fig. 2) zeigen, daß der Kern 48 des Frontwirbels 2 starr rotiert und sich nach außen hin eine Scherschicht 7 anschließt, und daß beim Umströmen einer Krümmungsfläche 4, die im Falle der Fig. 2 ein Kreisprofil mit dem gleichen Radius wie der Kern 48 des Frontwirbels 2 hat, eine Grenzschicht 49 auftritt, an die von der umströmten Wand weg eine Scherschicht 7 anschließt. Die beiden Strömungsbereiche 7 und 49 sind in Fig. 2 durch eine gestrichelte Linie getrennt. Die Scherschichten 7 entsprechen sich in ihrer Wirkung. Im Zusammenwirken mit der Haubenunterseite 8 entsteht dabei eine eine Front 1 erzeugende konvergente Strömung. Die Front 1 ist dynamisch, sie wird durch eine Wirbel- bzw. Scherströmung hervorgerufen.

Bei einer Abzugshaube nach Fig. 3 ist die Erzeugung eines Frontwirbels 2 und einer Front 1 mit Hilfe einer Randabsaugung durch den Ansaugschlitz 10 dargestellt. Der Frontwirbel 2 wird dabei durch Umlenken eines an der Haubenvorderseite 13 austretenden Freistrahls 9 erzeugt. Das Profil 12 zeigt, daß die Ansaugströmung 11 vor dem Ansaugschlitz 10 in die Scherschicht 7 des Frontwirbels 2 übergeht. Fig. 4 zeigt eine Dunstabzugshaube mit einer Haubenvorderseite entsprechend Fig. 3, jedoch mit einer zusätzlichen Absaugmulde 50 und einer Absaugung durch einen Flächenfilter 25. Der Dampf, Dunst oder dgl. wird dabei entweder durch den Ansaugschlitz 10 der Randabsaugung erfaßt und durch den Randfilter 51 abgesaugt, oder am Haubenboden zurückgedrängt und durch einen Flächenfilter 25 abgesaugt. Mit 60 ist die Blasluftströmung gestrichelt angedeutet, mit 26 die austretende Umluft. 27 bezeichnet den Ausblasschlitz, durch den die Blasluft 60 die Haube verläßt. Bei einer Dunstabzugshaube mit einem Gebläuse 52 bzw. mehreren Gebläsen, von denen die Blasluft abgezweigt wird, kann im Abluftbetrieb der notwendige Blasvolumenstrom mit Hilfe von Drosseln 32, 33 in der Abluftleitung 54 und im Blaskanal 15 eingestellt werden. Wird eine derartige Abzugshaube nur für Umluftbetrieb verwendet, können einstellbare Drosseln 32, 33 entfallen. Die über den Filter 25 angesaugte Luft tritt entweder als Umluft 26 durch einen oder mehrere Schlitze 58, oder als Blasluft 60 durch den Ausblasschlitz 27 aus. Durch entsprechende Dimensionierung der Schlitze 58 und 27 wird das Verhältnis von Umluft 60 zu Blasluft 26 bestimmt.

Bei der Ausführungsform nach Fig. 5 strömt die Blasluft 15 aus dem Ausblaskanal längs einer gekrümmten Oberfläche 14 in Form einer Randabsaugung und bildet die Front 1. Die gekrümmte Oberfläche 14 weist Öffnungen 16 auf, die durch Grenzschichtabsaugung das Haften des Strahles verbessern, damit unter dem Einfluß destabilisierender Dunstströmungen größere Umlenkungen möglich werden.

Bei der Ausführungsform nach Fig. 6 erfolgt das Ausblasen der Blasluft aus dem Blasluftkanal 15 über eine schräggestellte Platte 17 unter dem Winkel a zur Ausblasrichtung. Die dabei erzeugte gekrümmte Scher- bzw. Wirbelströmung ist mit 3 angedeutet. Hierbei ist eine Abrißkante 18 vorgesehen, die einen Ablösewirbel 19 erzeugt, der auf die Front 1 einwirkt.

Eine Variante der Ausführungsform nach den Fig. 5 und 6 ist in Fig. 7 dargestellt. Hier tritt die Blasluft über eine ebene Fläche 53 als Wandstrahl 20 mit einem Winkel von α = 0° aus dem Blasluftkanal aus und strömt um eine daran anschließende Krümmungsfläche 4, wobei eine gekrümmte Scher- bzw. Wirbelströmung 3 entsteht, die gegen die Front 1 gerichtet ist.

Eine weitere Variante einer Dunstabzugshaube nach der Erfindung ergibt sich aus der Fig. 8, bei der eine Flächenabsaugung und eine Randabsaugung mit einer Ausblasung über eine Krümmung oder Anblasung eines Profils kombiniert werden. Ein Absauggebläse 23 saugt durch einen Ringkanal 22 mit Ansaugschlitz 10 über einen Randfilter 51 Luft aus dem Dunstbereich an. Ein weiteres Gebläse 24 saugt über einen Flächenfilter 25 im Zentrum der Haube Luft aus dem Dunstbereich an und bläst diese Luft durch den Blaskanal 15 zum Ausblasschlitz 27. Eine derartige Ausführungsform einer Dunstabzugshaube ist besonders geeignet für das Absaugen von ölhaltigen Dämpfen - das Öl kann sich in der Auffangrinne 28 niederschlagen. Die Gebläse 23 und 24 weisen getrennte Absaugräume 29, den Raum zwischen Wirbelgehäuse 24 und Filter 25, und den Ringkanal 22 auf. Wie in Fig. 8a durch Schnitt A-A gezeigt, hat diese Dunstabzugshaube etwa halbkreisförmige Gestalt.

Bei einer Dunstabzugshaube nach Fig. 9 wird eine gekrümmte Wirbelströmung 3 dadurch erzeugt, daß die Blasluft über ein Profil 21, z.B. ein Tragflächenprofil, und gegen eine Front gerichtet wird, die den Dunstbereich auf der anderen Seite begrenzt und über ein Flächenfilter 25 ansaugt. Wirbelgebläse 24 und Absauggebläse 23 werden aus einem gemeinsamen Saugraum 30 gespeist. Sind separate Wirbelgebläse vorgesehen, wie dies bei der Ausführungsform nach Fig. 9 der Fall ist, ist der Blasvolumenstrom unabhängig vom Strömungswiderstand der dem Anschluß 54 folgenden Abluftleitung.

Bei den Grundformen von Dunstabzugshauben nach Fig. 10a, Fig. 10b und Fig. 10c handelt es sich um eine halbkreisförmige Haube 34, eine kreisförmige Haube 35 und eine halbellipsenförmige Haube 36, die jeweils eine Front erzeugen können, deren schematische Form mit 1 bezeichnet ist. Eine Dunstabzugshaube, wie sie in Fig. 8 dargestellt ist, zeigen die Fig. 11 und 11a, wobei in Fig. 11 eine rechteckförmige Haube dargestellt ist, die Unterbrechungen 38 des Ansaugschlitzes 10 der Randabsaugung aufweist.
Die Darstellung nach Fig. 12 zeigt einen Flächenfilter 25, der Zungen oder Wellenberge 40, die eine Konvergenz 41 der Ansaugströmung ergeben, sowie dazwischen angeordnete Vertiefungen oder Wellentäler 55 aufweisen, die eine Divergenz 42 der Ansaugströmung ergeben.

Den Verlauf der Strömung aufgrund von Wellungen einer gekrümmten Haubenvorderseite 13 ist in Fig. 13 und Fig. 13a dargestellt. Letztere zeigt die Unterseite einer Haube, während Fig. 13 einen vertikalen Schnitt der Haubenvorderseite 13 und des Blasluftkanals 15 zeigt. Die durch den Blasluftkanal 15 strömende Ausblasströmung 47 wird in der Umlenkung 43 des Wellenberges 57der Haubenvorderseite 13 reflektiert und zu den Mittellinien 44 der Wellentäler hin gerichtet, so daß entlang dieser Linie unter der Haube eine Konvergenz 41 entsteht. In den Mittenlinien 45 der Wellentäler 56 entsteht eine Divergenz 42. Die erzeugten helikalen Längswirbel 46 unterhalb der Haube sind auf der Verlängerung der Mittellinien der Wellenberge schematisch dargestellt.

Die Ausführungsform nach den Fig. 14 und 15 betrifft eine Dunstabzugshaube mit Coandaeffekt, die einen rechteckförmigen Querschnitt hat und die in Fig. 14 als Umlufthaube ausgebildet ist. Die Haube 61 ist an der Haubenvorderseite 62, die Auslaßöffnung für die Blasluft am Haubenboden 64 im Abstand zur Vorderkante bzw. nach hinten versetzt in einem Abstand von z.B. 50 mm angeordnet. Der Ausblasspalt 63 hat eine Schlitzbreite von etwa 4 - 5 mm und ist nach hinten durch ein überblasenes Rohr 65 begrenzt, das bei einer speziellen Ausführungsform einen Rohrdurchmesser von 38 mm aufweist. Die Ausblasgeschwindigkeit der Blasluft beträgt bei dieser Ausführungsform 2 - 3 m/sec. Durch Verlegen des Ausblasspaltes 63 nach hinten im Abstand zur Vorderkante der Haube wird die Ansaugwirkung des Strahles unter dem Vorbau auf den Halbraum begrenzt und dadurch die Ansaugwirkung des Strahles im Vergleich zu einer Ausblasöffnung direkt an der Haubenvorderkante verstärkt. Mit 66 ist in Fig. 14 der Austritt der Umluft angedeutet. An den seitlichen Begrenzungen des überblasenen Rohres 65 werden Längswirbel 67, 68 erzeugt, die ein Ausweichen des Dunstes an den Haubenseitenrändern unterdrücken. Für eine einwandfreie Ausbildung dieser Längswirbel ist wesentlich, daß sich die Längswirbel unterhalb einer Abschirmung 69, 70 befinden. Das Ende des Ausblasschlitzes 63 und des Rohres 65 muß deshalb auch von den seitlichen Rändern beabstandet sein, wie in Fig. 15 dargestellt.

Die in Fig. 16 schematisch dargestellte Doppelstrahl-Abzugshaube weist zwei voneinander getrennte Ausblaskanäle 71, 72 auf, die Blasstrahlen 73, 74 nach abwärts und nach innen richten und eine gekrümmte Scher- bzw. Wirbelströmung erzeugen. Die beiden Austrittsstellen der Ausblaskanäle sind voneinander in ihrer Höhe beabstandet bzw. versetzt angeordnet.

Figur 17 zeigt eine abgeänderte Ausführungsform einer Dunstabzugshaube mit Coanda-Effekt nach den Figuren 14 und 15, bei der eine Blaskante an der Vorderseite und den Seitenkanten ohne Ausblasöffnung dargestellt ist. Die Haube 80 nach Figur 17 weist ein Gebläse 81, ein Flächenfilter 82 im mittleren Bereich, Randfilter 83 sowie eine Randabsaugung mit Ansaugschlitzen 84 auf. Die Filterelemente 82, 83 sind an einer Erweiterung des Ausblaskanals hinter den Randansaugschlitzen angebracht.

Die Figuren 18a, 18b und 18c zeigen unterschiedliche Ausführungsformen von Coandawirbelhauben mit Randabsaugung in Aufsicht, und zwar Figur 18a mit seitlicher Randabsaugung, Figur 18b mit U-förmiger Randabsaugung und Figur 18c ohne mittige Absaugung. Die Haube 85 weist einen Frontwirbelgenerator 86, ein mittleres Flächenfilter 87, Randfilter 88 und Ansaugschlitze 89 auf.

In den Figuren 19a - 19c ist schematisch eine Entwicklungsreihe von Dunstabzugshauben nach Der Erfinding dargestellt, die grkrümmte Scherströmungen zur Erzeugung einer Fronnt verwenden. Figur 19a zeigt die prinzipielle Anwendung des Coanda-Effektes, Figur 19c eine zweistrahlige Version der Anwendung des Coanda-Effektes. Die Ausführung nach Figur 19b zeigt eine zweistrahlige Version der Anwendung des Coanda-Effektes. Eine Umformung des halbkreisförmigen Elementes nach Figur 19b in ein Profil ergibt eine Kombination einer Profilkörper-Umströmung (z.B. nach Figur 9) mit dem einfachen Coanda-Effekt nach Figur 19c. Die Verwendung eines zweiten Strahles kann entweder auf der gesamten Ausblaslänge oder nur an den Stellen, an denen die Strömung besonders gut anliegen soll, erfolgen. Bei einer Kombination mit einem angeblasenem Profil, wie in Figur 19c dargestellt, kann von einem Freistrahl gesprochen werden, der nach einer kurzen Laufstrecke beim Umströmen des Profils zum Wandstrahl wird. Das gemeinsame Charakteristikum der Frontwirbelgeneratoren der Figuren 19 ist, daß die Strömung durch den ,,Wandeffekt" umgelenkt wird. Die Verwendung eines zweiten Wandstrahles entsprechend Figur 19b stabilisiert die Strahlumlenkung, so daß der Strahl besser an der Haubenunterseite haftet (siehe Figur 21). Die Haube 90 ist hierbei jeweils mit einem Ausblaskanal 21, Ansaugschlitzen 92, gekrümmter Blasstrahlführung 93, Flächenfilter 94, Coanda-Profilkörper 95, Tragflügel-Profilkörper 96 und Doppelblaskanal 97 dargestellt.

Die Ausführungsform nach Figur 20 zeigt ein umströmtes Rohr, das an eine Fläche anstößt. Dieses Rohr ist der Umströmungskörper einer Frontalwirbelhaube. Die Fläche ist die Unterseite einer Dunstabzugshaube. Zum Rand hin ist das Rohr abgespachtelt oder profiliert. Diese Profilierung nimmt nach außen hin ab, und es wird immer steiler abgespachtelt, bis innen nur das Rohr als Umströmungskörper vorhanden ist. Die Profilierung erfolgt außen als gerade Fortführung 101 einer Tangente 102 an die Krümmung des Rohres. Diese Fortführung 101 wird zum Inneren der Ausblasvorrichtung zunehmend stärker verkürzt, wie bei 103 angedeutet. Der Übergang 104 ist der Bereich, in dem die gerade Abspachtelung in die Krümmung des Rohres übergeht, die Flächen 101, 102, 103 begrenzen diesen Spachtelkörper. Die Fläche 103 ist die Fortführung der Haubenunterseite.

Bei der Ausführung nach Figur 21 wird an der Haube 105 ein zweiter Wandstrahl ausgeblasen, der als eine Art Haftstrahl wirkt. Dies entspricht dem Doppelstrahlprinzip nach Figur 16 und Figur 19. Ein umströmtes Rohr 106 weist an den Seiten im Haubeninneren einen Einlaß 107 für die Luft des Haftstrahles auf. Unterhalb der Haube 105 ist ein Schlitz 108 als Austrittsstelle für den Haftstrahl vorgesehen. Durch entsprechende Positionierung der Einlaß- und Auslaßöffnungen 107, 108 sowie durch Umlenkvorrichtungen 109, z.B. Luftleitbleche vor dem Austritt, kann der Haftstrahl nach innen gerichtet werden. Es kann jedoch auch eine Fortführung des Frontalwirbels bzw. der gekrümmten Scherströmung über einen zusätzlich erzeugten Längswirbel an den Enden der Ausblasvorrichtung vorgesehen werden. Die Stabilisierung der Blasströmung durch Schränkung, Grenzschichtabsaugung, Nähe der Absaugfläche oder durch einen Haftstrahl läßt sich auch an anderen kritischen Stellen der Ausblasvorrichtung einsetzen.

In Figur 22 ist ein Wirbelrohr 110 dargestellt, bei dem eine radiale und eine achsiale Strömung zunehmend zusammengeführt werden, wodurch diese Strömung an der Austrittsstelle zu einem rotierenden Strahl wird. Diese Strömung ist als Fortführung einer Ausblasströmung geeignet. Hierbei ist ein umströmtes Rohr 111 vorgesehen, an dessen Außenseite das Wirbelrohr 110 anschließt. Das umströmte Rohr 110 ist gleichzeitig Luftzuführung für das Wirbelrohr 110. Die Luft für das Wirbelrohr stammt aus dem Blasraum 112 (das ist der Raum oberhalb des Haubenbodens) der Haube und gelangt durch die Öffnung 1 13 im Rohr 111 über den Einlaß 1 14 in das Wirbelrohr 110. Der aus der Austrittsöffnung strömende Strahl 1 15, der den vom Wirbelrohr erzeugten Strahl mit Längswirbel darstellt, wird zweckmäßigerweise zum Haubeninneren und zur Absaugfläche hin gerichtet. Bei der Darstellung bei Figur 22 ist der Austritt aus dem Wirbelrohr 110 unzentrisch in den Kegelstumpf dargestellt, damit der Austritt unterhalb des Haubenbodens erfolgt. Das Wirbelrohr kann jedoch auch schräg nach unten in den Raum unterhalb des Haubenbodens orientiert sein, und der Kegelstumpf, der der Konvergierung der Strömung dient, kann in die gewünschte Richtung weisen. Der Drehsinn des Frontalwirbels und des Längswirbels ist so gewählt, daß der Längswirbel eine Fortführung des Frontalwirbels bzw. der fronterzeugenden, gekrümmten Scherströmung, an den Ecken darstellt. Das Wirbelrohr 110 ist besonders geeignet, um bei eckigen Hauben die frontale Strömungsstruktur an den Seiten fortzuführen. Das Wirbelrohr läßt sich aber auch bei halbringförmigen Hauben anwenden, wobei der umströmte Hohlkörper, in der Regel ein Rohr, zweckmäßigerweise in ein Wirbelrohr übergeht. Dies ist in Figur 23 schematisch dargestellt. Das gekrümmt gezeichnete Element 116 ist die Aufsicht auf ein gekrümmtes Rohr, das als überblasener Rundkörper bezeichnet wird. An die Enden dieses gekrümmten Rohres schließen sich die Wirbelrohre an. Die Darstellung nach Figur 23 zeigt in Richtung von oben auf die geöffnete Haube. Die von den Austrittsöffnungen der Wirbelrohre ausgehenden Längswirbel sind durch die Ansaugöffnung 117 sichtbar.

## Patentansprüche

1. Verfahren zum Eingrenzen, Erfassen und Absaugen von Dunst, Staub mit Hilfe von Absaugeinrichtungen, vorzugsweise Dunstabzugshauben, bei dem der Dunst oder Staub von einem Ansauggebläse durch eine Filtervorrichtung über Luftkanäle angesaugt und im vorderen unteren Haubenbereich eine dem aufsteigenden Dunst entgegenwirkende Luftströmung erzeugt wird,
**dadurch gekennzeichnet,** daß
a) im Bereich der Haubenvorderseite (13) der ausgeblasene Strahl (9) in eine gekrümmte Scherströmung umgelenkt wird,
b) die Ausblasströmung wahlweise durch Absaugung oder durch Wandwechselwirkung zu einer Front vor der Ansaugfläche (8) ausgebildet wird,
c) der wirksame Ansaugbereich (8) sich nach abwärts über einen Teil der Strecke bis zur Arbeitsplatte erstreckt, und
d) der ausgeblasene Strahl durch Zusammenwirken mit der Haubenunterkante eine den Dunst abschirmende Front und eine den Dunst an die Ansaugstellen transportierende Wirbelströmung erzeugt.

2. Verfahren nach Anspruch 1, dadurch gekennzeichnet, daß Gebläseluft über eine Formfläche (4; 14; 21; 50; 95, 96, 97) tangential oder schräg in den Dunstraum ausgeblasen wird, derart, daß unterhalb des Haubenbodens (8) die umgelenkte, gekrümmte Scher- bzw. Wirbelströmung (3) und eine den Dunst eingrenzende Front (1), sowie eine den Dunst an die Absaugflächen transportierende Wirbelströmung (3) erzeugt wird.

3. Verfahren nach Anspruch 1 oder 2, dadurch gekennzeichnet, daß eine profilierte (gekrümmte oder kombiniert gerade/gekrümmte) Fläche (4; 15, 17) durch einen Freistrahl (9) aus der Haube angeblasen und umgelenkt wird, derart, daß eine den Dunst unterhalb der Haube eingrenzende Front (1) und eine den Dunst erfassende und den Absaugflächen (8; 25; 94) zuführende Wirbelströmung (3) entsteht.

4. Verfahren nach einem der Ansprüche 1 - 3, dadurch gekennzeichnet, daß die umgelenkte, gekrümmte Scher- bzw. Wirbelströmung (3) bzw. der umgelenkte Freistrahl (9) mit einer Randabsaugung (10) kombiniert wird.

5. Verfahren nach einem der Ansprüche 1 - 4, dadurch gekennzeichnet, daß die aus der Haube austretende Blasluft (15) in einem etwa vertikalen Freistrahl (9; 27) und einem etwa horizontalen Wandstrahl über eine profilierte, gekrümmte oder eine kombinierte gekrümmte/ebene Fläche (50) geführt wird (Fig. 7).

6. Verfahren nach einem der Ansprüche 1 - 5, dadurch gekennzeichnet, daß an den Kanten der Haube (80) eine Randabsaugung (83) mit oder ohne Mittenabsaugung vorgenommen wird, die in Form einer Schlitzabsaugung (84) ausgebildet ist, wobei die Filter (82, 83) in einer Erweiterung des Ausblaskanales angeordnet sind.

7. Verfahren nach einem der Ansprüche 1 - 5, dadurch gekennzeichnet, daß die Ausblasvorrichtung geschränkt ist, um an ihren Ecken, Enden oder Unstetigkeiten ein stabileres und engeres Anliegen der Strömung zu erreichen.

8. Verfahren nach einem der Ansprüche 1 - 5, dadurch gekennzeichnet, daß an den Ecken, Enden oder Unstetigkeiten der Ausblasvorrichtung eine Grenzschichtabsaugung vorgenommen wird, wodurch ein stabileres und engeres Anliegen der Strömung erreicht wird.

9. Verfahren nach einem der Ansprüche 1 - 5, dadurch gekennzeichnet, daß in der Nähe der Ecken, Enden oder Unstetigkeiten der Ausblasvorrichtung eine Absaugfläche positioniert ist, die eine stabilere und enger anliegende Ausblasströmung ergibt.

10. Verfahren nach einem der Ansprüche 1 - 5, dadurch gekennzeichnet, daß in der Nähe der Ecken, Enden oder Unstetigkeiten der Ausblasvorrichtung ein zweiter Strahl (97) ausgeblasen wird, der ein besseres Haften der Strömung ergibt (Fig. 19b).

11. Verfahren nach einem der Ansprüche 1 - 5, dadurch gekennzeichnet, daß an den Ecken oder Enden der Ausblasvorrichtung Wirbelrohre (110) so angeordnet sind, daß der von den Wirbel rohren erzeugte Längswirbel (115) eine Fortführung der Blasströmung darstellt und eine zu den Absaugflächen hin gerichtete Wirbelströmung erzeugt, um die Strömung zu stabilisieren.

12. Verfahren nach einem der Ansprüche 1 - 5, dadurch gekennzeichnet, daß zur Erzielung eines stabileren und engeren Anliegens der Strömung an den Seiten bzw. Ecken einer Dunstabzugshaube die Dicke des Ausblasschlitzes nach außen reduziert wird.

13. Dunstabzugshaube zur Durchführung des Verfahrens nach einem der Ansprüche 1 - 12, dadurch gekennzeichnet, daß im Bereich der Haubenvorderseite (13) eine Vorrichtung (2; 4; 14; 17) zum Umlenken des aus der Haube austretenden Blasluftstromes (15) in eine gekrümmte Scher- bzw. Wirbelströmung (3) vorgesehen ist, und daß der ausgeblasene Strahl (15) durch Umlenken der Scher-bzw. Wirbelströmung (3) durch Zusammenwirken mit der Haubenunterkante (8) eine den Dunst abschirmende Front (1) und eine den Dunst an die Ansaugstellen transportierende Wirbelströmung (3) ausbildet.

14. Dunstabzugshaube nach Anspruch 13, dadurch gekennzeichnet, daß zur Erzielung einer Front (1) am Blasluftaustritt auf der dem Dunstbereich zugeordneten Seite der Haube eine gekrümmte oder kombinierte gekrümmte/ebene Fläche (4; 14; 21; 50; 95, 96, 97) vorgesehen ist, die den nach unten austretenden Blasluftstrom in einen gekrümmten oder kombiniert gekrümmten/geradlinigen Scherstrom unterhalb des Hauben bodens (8) umwandelt.

15. Dunstabzugshaube nach Anspruch 14, dadurch gekennzeichnet, daß die gekrümmte oder kombiniert gekrümmte/geradlinige Fläche Kreissegmentform hat.

16. Dunstabzugshaube nach Anspruch 14, dadurch gekennzeichnet, daß die Fläche eine gekrümmte, profilierte Fläche (4; 14; 50) ist.

17. Dunstabzugshaube nach Anspruch 14, dadurch gekennzeichnet, daß die Fläche eine schräg angestellte ebene Platte (17) mit gekrümmter Anschlußfläche ist.

18. Dunstabzugshaube nach einem der Ansprüche 14 - 17, dadurch gekennzeichnet, daß die Fläche eine Kombination aus einer geraden angeströmten Platte (17) und einer daran anschließenden gekrümmten bzw. schräg angestellten Fläche (50) ist.

19. Dunstabzugshaube nach Anspruch 13 oder 14, dadurch gekennzeichnet, daß am gewölbten Blasluftaustritt ein Profil (21; 96, 97), insbesondere ein Tragflügelprofil, im Strömungsweg des austretenden Freistrahles so angeordnet ist und angeströmt wird, daß eine gekrümmte Scher- bzw. Wirbelströmung (3) und eine Front (1) erzeugt wird. (Fig. 19).

20. Dunstabzugshaube nach einem der Ansprüche 13 - 19, dadurch gekennzeichnet, daß vom Blasluftaustritt (9) beabstandet im Haubenboden ein Ansaugschlitz (10) vorgesehen ist und daß die Ansaugströmung so gerichtet ist, daß sie die Front (1) gegen den Dunststrom richtet (Fig. 3).

21. Dunstabzugshaube nach Anspruch 13, dadurch gekennzeichnet, daß an den Ansaugschlitz (10) anschließend der Haubenboden eine nach innen und oben gekrümmte Ansaugmulde (50) aufweist, die eine Verengung des Ansaugkanals zum Filter (52) ausbildet (Fig. 4).

22. Dunstabzugshaube nach Anspruch 14, dadurch gekennzeichnet, daß dem Ansaugschlitz (10) im Ansaugkanal ein Randfilter (51) zugeordnet ist (Fig. 4).

23. Dunstabzugshaube nach Anspruch 14, dadurch gekennzeichnet, daß der Ausblaskanal (50) gekrümmt, insbesondere kreisförmig gekrümmt und nach unten sich verengend ausgebildet ist, und daß der Ansaugkanal (10) Teilringform hat sowie einen Randfilter (51) aufnimmt (Fig. 8).

24. Dunstabzugshaube nach einem der Ansprüche 13 - 23, dadurch gekennzeichnet, daß zur Einstellung des Volumenstromes Drosseln (32, 33) im die Ausblasströmung führenden Blaskanal (60) und im die Ansaugströmung führenden Abluftkanal (54) angeordnet sind (Fig. 4).

25. Dunstabzugshaube nach Anspruch 13 oder 14, dadurch gekennzeichnet, daß die Haubenvorderseite als sich am Austritt verengender, gekrümmter Blaskanal (53) ausgebildet ist, dessen innere Begrenzungswand (4) teilkreisförmigen Querschnitt hat, daß der Blasstrom entlang der Außenseite der inneren Begrenzungswand (4) strömend den gekrümmten Scherstrom (3) und die Front (1) ausbildet, und daß die Begrenzungswand (4) n den Flächenfilter (25) übergeht (Fig. 7).

26. Dunstabzugshaube nach Anspruch 13 oder 14, dadurch gekennzeichnet, daß in der teilkreisförmigen Begrenzungswand (14) Durchströmöffnungen (16) zur Grenzschichtabsaugung vorgesehen sind (Fig. 5).

27. Dunstabzugshaube nach Anspruch 13 oder 14, dadurch gekennzeichnet, daß an die Innenseite des gekrümmten Blaskanals eine etwa vertikale ebene Fläche (53) zur Aus-bildung eines Wandstrahls (20) anschließt, die in die gekrümmte Fläche (4) mit teilkreisförmigem Querschnitt übergeht.

28. Dunstabzugshaube nach Anspruch 13 oder 14, dadurch gekennzeichnet, daß die Haubenvorderseite als sich am Austritt verengender gekrümmter Blaskanal (15) ausgebildet ist, dessen innere Begrenzungswand eine nach unten und innen geneigte (Winkel α) verlaufende ebene Platte (17) mit einer Abreißkante (18) ist, an die sich eine nach innen gekrümmte Fläche (4) anschließt, die in den Flächenfilter (25) übergeht, derart, daß unterhalb der Platte eine gekrümmte Scherströmung (3) und an der gekrümmten Fläche ein Ablösewirbel (19) entsteht (Fig. 6).

29. Dunstabzugshaube nach Anspruch 13, dadurch gekennzeichnet, daß das Ansauggebläse (25) und das Blasluftgebläse (24) mit einem gemeinsamen Ansaugraum (30) hinter den Filterflächen (23, 24) verbunden sind (Fig. 9).

30. Dunstabzugshaube nach Anspruch 13, dadurch gekennzeichnet, daß das Ansauggebläse (25) und das Blasluftgebläse (24) mit getrennten Ansaugräumen (29) verbunden sind (Fig. 8).

## Claims

1. Process for confining, retaining and sucking off vapors, fumes, or dust by means of exhaust devices, preferably exhaust hoods, according to which the vapor or dust is sucked off by means of a suction fan through filtering means via air channels, and within the lower front area of the hood an airstream is generated counteracting the rising vapor,
**characterised in that**
a) within the area of the front side (13) of the hood the blown-out jet (9) is diverted into a curved shearing flow,
b) the blowout flow is formed into a front before the suction surface (8) alternatively by sucking-off or by the effect of wall interaction,
c) the effective suction area (8) extends downwardly over part of the distance to the working table, and
d) the blown-out jet by cooperating with the lower edge of the hood generates a vapor shielding front and a vortex flow passing the vapor to the suction locations.

2. Process according to claim 1, characterised in that fan air is blown into the vapor space via a profiled area (4; 14; 21; 50; 95, 96, 97) in a tangential or inclined direction so that below the bottom (8) of the hood a deflected shearing or vortex flow (3) and a vapor confining front (1) as well a vortex flow (3) transporting the vapor to the suck-off areas is generated.

3. Process according to claim 1 or 2, characterised in that a free jet (9) from the hood is blown against a profiled (curved or combined straight-curved) surface (4; 15, 17) and is deflected so that a front (1) confining the vapor below the hood and a vortex flow (3) retaining the vapor and passing it to the suction surfaces (8; 25; 94) is generated.

4. Process according to any of claims 1 - 3, characterised in that the deflected shearing or vortex flow (3) or alternatively the deflected free jet (9) is combined with an edge suctioning effect (10).

5. Process according to any of claims 1 - 4, characterised in that the blast air (15) discharged from the hood is passed between an approx. vertical free jet (9; 27) and a substantially horizontal wall jet over a profiled, curved or combined/plane surface (50) (fig. 7).

6. Process according to any of claims 1 - 5, characterised in that at the edges of the hood (80) a boundary suctioning effect (83) with or without center suction is provided, which is formed as a slot suction (84), whereby the filter (82, 83) is arranged in a widening area of the suction channel.

7. Process according to any of claims 1 - 5, characterised in that the blow off means is crossed in order to obtain a more stable and closer flow of the stream at the corners, edges or similar critical locations.

8. Process according to any of claims 1 - 5, characterised in that a boundary layer suctioning effect adjacent the corners, edges or similar critical locations of the blowoff means is generated in order to obtain a more stable and closer adherence of the flow.

9. Process according to any of claims 1 - 5, characterised in that adjacent the corners, edges or similar critical locations of the blow off means a suction off surface is positioned, which results in a more stable and closer adhering blow off flow.

10. Process according to any of claims 1 - 5, characterised in that adjacent the corners, edges or similar critical locations of the blow off means a second jet (97) is blown off, which results in a better adherence of the flow (fig. 19b).

11. Process according to any of claims 1 - 5, characterised in that at the corners or edges of the blow off means vortex tubes (110) are arranged so that the longitudinal vortex (115) generated by the vortex tubes provides the passing-on of the blast flow and generates a vortex flow directed towards the suction surfaces in order to stabilize the stream.

12. Process according to any of claims 1 - 5, characterised in that for obtaining a more stabilized and closer adherence of the stream at the lateral sides resp. corners of an exhaust hood the thickness of the blow off slot is reduced outwardly.

13. Exhaust hood for carrying through the process according to any of claims 1 - 12, characterised in that at the front end (13) of the hood means (2; 4; 14; 17) are provided for deflecting the blast air stream (15) exiting from the hood into a shearing or vortex flow (3), and that said airstream (15) by deflecting the shearing or vortex flow (3) in cooperating with the bottom (8) of the hood forms a vapor shielding front (1) and a vortex flow (3) transporting the vapor to the suction locations.

14. Exhaust hood according to claim 13, characterised in that for obtaining a front (1) at the blast air exit on that side of the hood associated to the vapor area, a curved or plane surface (4; 14; 21; 50; 95, 96, 97) is provided which transforms the downwardly directed blast air flow into a curved or a straight shearing flow below the bottom (8) of the hood.

15. Exhaust hood according to claim 14, characterised in that the curved or combined curved/straight surface is of circular segment form.

16. Exhaust hood according to claim 14, characterised in that the surface is a curved, profiled surface (4; 14; 50).

17. Exhaust hood according to claim 14, characterised in that the surface is an inclined, plane plate (17) with curved adjoining surface.

18. Exhaust hood according to any of claims 14 - 17, characterised in that the surface is a combination of a straightly approached plate (17) and a joining curved or inclined surface (50).

19. Exhaust hood according to claim 7, characterized in that at the curved blast air exit a profile (21; 96, 97), especially a wing profile is provided within the flow path of the exiting free jet, which profile is arranged and approached so that a curved shearing or vortex flow (3) and a front (1) is generated (fig. 19).

20. Exhaust hood according to any of claim 13 - 19, characterised in that distant from the blast air exit (9) a suction slot (10) is provided within the bottom of the hood, and that the suction flow is directed so that it passes the front (1) towards the vapor flow (fig. 3).

21. Exhaust hood according to claim 13, characterised in that at the bottom of the hood joining the suction slot (10) a suction trough (50) is provided, which is curved inwardly and upwardly, and forms a restriction of the suction channel towards the filter (52) (fig. 4).

22. Exhaust hood according to claim 14, characterised in that an edge filter (51) is associated to the suction slot (10) within the suction channel (fig. 4).

23. Exhaust hood according to claim 14, characterised in that the blow off channel (50) is curved, preferably circularly curved, and decreases downwardly in diameter, and the suction channel (10) is formed as a partial ring and receives an edge filter (51) (fig. 8).

24. Exhaust hood according to any of claims 13 - 23, characterised in that for adjusting the volume flow restrictions or alternatively throttles (32, 33) are arranged within the blast channel (60) passing the blow off flow, and within the exit channel (54) passing the suction flow (fig. 4).

25. Exhaust hood according to claim 13 or 14, characterised in that the front side of the hood is formed as a curved blast channel (53), which narrows at its exit and the inner restriction wall (4) of which is of part-circular cross-section, that the blast flow forms the shearing flow (3) flowing along the outer side of the inner restriction wall and also forms the front (1), and that the restriction wall (4) joins the surface filter (25) (fig. 7).

26. Exhaust hood according to claim 18, characterised in that the part-circular confining wall (14) is provided with flow openings (16) for boundary layer suction (fig. 5).

27. Exhaust hood according to claim 18 or 19, characterised in that the inner side of the curved blast channel is joined by a substantially vertical plane surface (53) for forming a wall jet (20), which surface changes into the curved surface (4) with part-circular cross-section.

28. Exhaust hood according to claim 7 or 18, characterised in that the front side of the hood is formed as a curved blast channel (15), which narrows at the exit and the inner restriction wall of which is a downwardly and inwardly inclined (angle α) extending plane plate (17) with a breaking edge (18) joined by an inwardly curved surface (4), which joins the surface filter (25) so that below the plate a curved shearing flow (3) and at the curved surface a break-away vortex (19) is generated (fig. 6).

29. Exhaust hood according to any of claims 7 - 21, characterised in that the suction fan (25) and the blast air fan (24) are connected by a common suction space (30) behind the filter surfaces (23, 24) (fig. 9).

30. Exhaust hood according to any of claims 7 - 21, characterised in that the suction fan (25) and the blast air fan (24) are connected with separate suction spaces (29) (fig. 8).

## Revendications

1. Procédé pour confiner, retenir et aspirer des fumées et des poussières à l'aide de dispositifs d'aspiration, de préférence des hottes d'aspiration de fumées, dans lequel les fumées ou les poussières sont aspirées par une soufflerie d'aspiration à travers un dispositif de filtrage par l'entremise de canaux d'air et dans lequel on produit, dans la zone inférieure avant de la hotte, un écoulement d'air agissant à contre-courant avec les fumées montantes, caractérisé en ce que ;
a) dans la zone de la partie avant (13) de la hotte, le jet soufflé (9) est dévié en un écoulement transversal incurvé,
b) l'écoulement de soufflage est conformé, au choix par aspiration ou par effet de changement de paroi, en un front devant la surface d'aspiration (8),
c) la zone d'aspiration efficace (8) s'étend vers le bas sur une partie du trajet jusqu'à la plaque de travail, et
d) le jet soufflé produit, par coopération avec le bord inférieur de la hotte, un front protégeant des fumées et un courant tourbillonnant transportant les fumées aux points d'aspiration.

2. Procédé selon la revendication 1, caractérisé en ce que l'air de la soufflerie est soufflé par l'entremise d'une surface façonnée (4; 14; 21; 50; 95, 96, 97) tangentiellement ou en oblique dans l'espace à fumées de telle sorte qu'il se produise, en dessous du fond (8) de la hotte, l'écoulement transversal ou tourbillonnant dévié incurvé (3) et un front (1) délimitant les fumées ainsi qu'un écoulement tourbillonnant (3) transportant les fumées aux surfaces d'aspiration.

3. Procédé selon la revendication 1 ou 2, caractérisé en ce qu'une surface profilée (incurvée ou droite/incurvée en combinaison) (4; 15, 17) est heurtée et déviée par un jet libre (9) provenant de la hotte de manière à produire un front (1) délimitant les fumées en dessous de la hotte et un écoulement tourbillonnant (3) captant les fumées et les acheminant aux surfaces d'aspiration (8; 25; 94).

4. Procédé selon l'une quelconque des revendications 1 à 3, caractérisé en ce que l'écoulement transversal ou tourbillonnant dévié incurvé (3) ou le jet libre dévié (9) est combiné à une aspiration de bord (10).

5. Procédé selon l'une quelconque des revendications 1 à 4, caractérisé en ce que l'air de soufflage (15) sortant de la hotte est guidé dans un jet libre plus ou moins vertical (9; 27) et dans un jet de paroi plus ou moins horizontal par l'entremise d'une surface (50) profilée, incurvée ou incurvée/plane en combinaison (Fig. 7).

6. Procédé selon l'une quelconque des revendications 1 à 5, caractérisé en ce que, sur les arêtes de la hotte (80), on effectue une aspiration de bord (83) avec ou sans aspiration centrale, qui se présente sous la forme d'une aspiration à fente (84), les filtres (82, 83) étant agencés dans une extension du canal d'échappement.

7. Procédé selon l'une quelconque des revendications 1 à 5, caractérisé en ce que le dispositif d'échappement est confiné pour obtenir une application plus stable et plus étroite de l'écoulement sur ses coins, ses extrémités ou ses discontinuités.

8. Procédé selon l'une quelconque des revendications 1 à 5, caractérisé en ce que, sur les coins, les extrémités ou les discontinuités du dispositif d'échappement, on effectue une aspiration de la couche limite de telle sorte que l'on obtienne une application plus stable et plus étroite de l'écoulement.

9. Procédé selon l'une quelconque des revendications 1 à 5, caractérisé en ce qu'on positionne, au voisinage des coins, des extrémités ou des discontinuités du dispositif d'échappement, une surface d'aspiration, qui permet d'obtenir un écoulement d'échappement plus stable et plus étroit.

10. Procédé selon l'une quelconque des revendications 1 à 5, caractérisé en ce que, au voisinage des coins, des extrémités ou des discontinuités du dispositif d'échappement, on insuffle un second jet (97), qui permet une meilleure adhérence de l'écoulement (Fig. 19b).

11. Procédé selon l'une quelconque des revendications 1 à 5, caractérisé en ce qu'on agence sur les coins ou les extrémités du dispositif d'échappement des tubes de tourbillonnement (110) de telle sorte que le tourbillon longitudinal (115) produit par les tubes de tourbillonnement représente un prolongement de l'écoulement de soufflage et produise un écoulement tourbillonnant dirigé vers les surfaces d'aspiration pour stabiliser l'écoulement.

12. Procédé selon l'une quelconque des revendications 1 à 5, caractérisé en ce que, pour obtenir une application plus stable et plus étroite de l'écoulement sur les côtés ou les coins d'une hotte d'aspiration de fumées, l'épaisseur de la fente d'échappement vers l'extérieur est réduite.

13. Hotte d'aspiration de fumées pour réaliser le procédé selon l'une quelconque des revendications 1 à 12, caractérisée en ce que, dans la zone de la partie avant (13) de la hotte, il est prévu un dispositif (2; 4; 14; 17) pour dévier le courant d'air soufflé (15) sortant de la hotte en un écoulement transversal ou tourbillonnant (3) et en ce que le jet soufflé (15), par déviation de l'écoulement transversal ou tourbillonnant (3à) par coopération avec le bord inférieur (8) de la hotte, forme un front (1) protégeant des fumées et un écoulement tourbillonnant (3) transportant les fumées aux points d'aspiration.

14. Hotte d'aspiration de fumées selon la revendication 13, caractérisée en ce que, pour obtenir un front (1) à la sortie d'air soufflé sur le côté de la hotte affecté à la zone de fumées, il est prévu une surface incurvée ou incurvée/plane en combinaison (4; 14; 21; 50; 95, 96, 97), qui convertit le courant d'air soufflé sortant vers le bas en un courant transversal incurvé ou incurvé/rectiligne en combinaison en dessous du fond (8) de la hotte.

15. Hotte d'aspiration de fumées selon la revendication 14, caractérisée en ce que la surface incurvée ou incurvée/droite en combinaison a la forme d'un secteur de cercle.

16. Hotte d'aspiration de fumées selon la revendication 14, caractérisée en ce que la surface est une surface incurvée profilée (4; 14; 50).

17. Hotte d'aspiration de fumées selon la revendication 14, caractérisée en ce que la surface est une plaque plate inclinée (17) avec une surface de raccordement incurvée.

18. Hotte d'aspiration de fumées selon l'une quelconque des revendications 14 à 17, caractérisée en ce que la surface est une combinaison d'une plaque aérodynamique droite (17) et d'une surface (50) incurvée ou inclinée qui lui est raccordée.

19. Hotte d'aspiration de fumées selon la revendication 13 ou 14, caractérisée en ce que, à la sortie d'air soufflé incurvée, un profilé (21; 96, 97), en particulier un profilé à aile portante, dans le trajet d'écoulement du jet libre sortant, est agencé et parcouru de telle sorte que soient produits un écoulement transversal ou tourbillonnant incurvé (3) et un front (1) (Fig. 19).

20. Hotte d'aspiration de fumées selon l'une quelconque des revendications 13 à 19, caractérisée en ce qu'il est prévu à distance de la sortie d'air soufflé (9) dans le fond de la hotte une fente d'aspiration (10 et en ce que l'écoulement d'aspiration est dirigé de telle sorte qu'il oriente le front (1) à contre-courant de l'écoulement de fumées (Fig. 3).

21. Hotte d'aspiration de fumées selon la revendication 13, caractérisée en ce que le fond de la hotte présente une cavité d'aspiration (50) incurvée vers l'intérieur et vers le haut, raccordée à la fente d'aspiration (10), qui forme un rétrécissement du canal d'aspiration par rapport au filtre (52) (Fig. 4).

22. Hotte d'aspiration de fumées selon la revendication 14, caractérisée en ce qu'un filtre de bord (51) est affecté à la fente d'aspiration (10) dans le canal d'aspiration (Fig. 4).

23. Hotte d'aspiration de fumées selon la revendication 14, caractérisée en ce que le canal d'échappement (50) a une forme incurvée, en particulier incurvée en cercle, et qui se rétrécit vers le bas, et en ce que le canal d'aspiration (10) a une forme en anneau partiel et reçoit un filtre de bord (51) (Fig. 8).

24. Hotte d'aspiration de fumées selon l'une quelconque des revendications 13 à 23, caractérisée en ce que, pour régler le courant volumique, on agence des éléments d'étranglement (32, 33) dans le canal de soufflage guidant l'écoulement d'échappement et dans le canal d'échappement d'air (54) guidant l'écoulement d'aspiration (Fig. 4).

25. Hotte d'aspiration de fumées selon la revendication 13 ou 14, caractérisée en ce que le côté avant de la hotte se présente sous la forme d'un canal de soufflage (53) incurvé se rétrécissant à la sortie, dont la paroi limite intérieure (4) a une section transversale en forme de secteur de cercle, en ce que le courant de soufflage forme, le long du côté extérieur de la paroi limite intérieure (4), le courant transversal incurvé (3) et le front (1) et en ce que la paroi limite (4) se fond dans le filtre de surface (25) (Fig. 7).

26. Hotte d'aspiration de fumées selon la revendication 13 ou 14, caractérisée en ce qu'il est prévu dans la paroi limite en forme de secteur de cercle (14) des ouvertures de passage (16) pour l'aspiration de la couche limite (Fig. 5).

27. Hotte d'aspiration de fumées selon la revendication 13 ou 14, caractérisée en ce que le côté intérieur du canal de soufflage incurvé se raccorde à une surface plane plus ou moins verticale (53) pour former un jet de paroi (20), qui se fond dans la surface incurvée (4) ayant une section transversale en forme de secteur de cercle.

28. Hotte d'aspiration de fumées selon la revendication 13 ou 14, caractérisé en ce que le côté avant de la hotte se présente sous la forme d'un canal de soufflage (15) incurvé se rétrécissant à la sortie, dont la paroi limite intérieure est une plaque plane (17) inclinée vers le bas et vers l'intérieur (angle a) avec une arête de détachement (18), à laquelle se raccorde une surface (4) incurvée vers l'intérieur qui se fond dans le filtre de surface (25) de telle sorte qu'on obtienne, en dessous de la plaque, un écoulement transversal incurvé (3) et, sur la surface incurvée, un tourbillon de décollement (19). (Fig. 6).

29. Hotte d'aspiration de fumées selon la revendication 13, caractérisée en ce que la soufflerie d'aspiration (25) et la soufflerie d'air soufflé (24) sont raccordées à un espace d'aspiration commun (30) derrière les surfaces de filtrage (23, 24) (Fig. 9).

30. Hotte d'aspiration de fumées selon la revendication 13, caractérisée en ce que la soufflerie d'aspiration (25) et la soufflerie d'air soufflé (24) sont raccordées à des espaces d'aspiration séparés (29) (Fig. 8).
